# FASCICULE DE BREVET EUROPEEN

(11) **EP 0 417 679 B1**
(45) Date de publication et mention de la délivrance du brevet: **02.11.1994**
(21) Numéro de dépôt: 90117354.2
(22) Date de dépôt: 10.09.1990
(51) Int. Cl.: H01Q 25/00, H01Q 3/26, H01Q 3/40

(54) **Antenne multifaisceaux orientable par commutation bas niveau**
Durch niedrige Schaltrate steuerbare Mehrkeulenantenne
Multiple beam antenna, steerable by low switching rate

(30) Priorité: 13.09.1989 FR 8911967
(43) Date de publication de la demande: 20.03.1991
(73) Titulaire: ALCATEL ESPACE, F-92407 Courbevoie Cédex (FR)
(72) Inventeur: Jones, Trevor, c/o SOSPI, F-75008 Paris (FR); Roederer, Antoine, c/o SOSPI, F-75008 Paris (FR); Lenormand, Régis, F-31700 Blagnac (FR); Raguenet, Gérard, F-31600 Eaunes (FR)
(74) Mandataire: Weinmiller, Jürgen

(56) Documents cités:
- EP-A- 0 333 166
- EP-A- 0 340 429
- FR-A- 2 570 883
- GB-A- 2 209 629
- US-A- 3 740 756
- INTERNATIONAL SYMPOSIUM DIGEST ANTENNAS AND PROPAGATION,vol. II, 06 juin 1988,Syracuse,NY,US;pages 506 - 509; R.LENORMAND et al.: "A Versatile Array Fed Reflector Antenna for Satellite Communications Part B - Transmission"
- IEEE INTERNATIONAL CONFERENCE ON COMMUNICATIONS 1985,vol. 3, 23 juin 1985,Chicago,Illinois,US;pages 1299 - 1305; S.V.PAREKH et al.: "Active Antennas For Satellite Communications"

## Description

L'invention se rapporte à une antenne multifaisceaux orientable par commutation bas niveau.

Un ouvrage intitulé "télécommunications spatiales" de la collection technique et scientifique des télécommunications notamment dans son tome I pages 92 à 94 et pages 259 à 261 (Masson, 1982) décrit d'une part le fait de grouper plusieurs antennes, alimentées simultanément par le même émetteur avec interposition de diviseurs de puissances et de déphaseurs, les caractéristiques de rayonnement de ce groupement dépendant à la fois du diagramme de chaque antenne et de la répartition des puissances en amplitude et phase. Cette propriété est mise à profit pour obtenir un diagramme qui ne pourrait pas être obtenu avec une seule source rayonnante. Si, en outre, on modifie les caractéristiques des diviseurs de puissance et des déphaseurs par des moyens électroniques, on peut obtenir une modification quasi-instantanée du diagramme. Le groupement le plus simple de sources rayonnantes est le réseau, dans lequel toutes les sources sont identiques et se déduisent l'une de l'autre par une translation quelconque. On peut réaliser ainsi des réseaux rectilignes ou plans.

Ce document décrit, d'autre part, l'utilisation d'antennes à réflecteur pour la génération de plusieurs faisceaux mobiles qui présentent l'avantage d'une faible masse liée à l'utilisation d'étages amplificateurs optimisés. Le système d'illumination du réflecteur est en général, décentré par rapport à celui-ci de façon à éviter tout blocage de l'ouverture rayonnante et faciliter l'implantation sur la plateforme dans le cas d'une application spatiale. Le réflecteur principal est par exemple un paraboloïde. Les faisceaux mobiles sont en fait la combinaison de faisceaux élémentaires, obtenus en plaçant un ensemble de sources d'illumination au voisinage du foyer, chaque source correspondant à un faisceau élémentaire.

Du fait que l'on ne peut pas les placer exactement au foyer, l'illumination n'est pas géométriquement parfaite et il se produit des aberrations de phase qui dégradent quelque peu les performances de rayonnement, donc des baisses de gain par rapport aux valeurs réalisables au foyer. Ces dégradations sont d'autant plus importantes que l'on s'écarte du foyer et que la courbure du réflecteur est important. On doit donc réaliser des réflecteurs aussi "plats" que possible, c'est-à-dire avec un rapport distance focale à diamètre d'ouverture élevé. Ceci conduit à des structures de dimensions importantes qui posent des problèmes de précision et de tenue mécanique.

Il est connu par le document International Symposium Digest Antennas and Propagation, vol. II, 6 juin 1988, Syracuse NY, pages 506-509 : R. Lenormand et al. : "A versatile array-fed reflector antenna for satellite communications, part B- transmission" une antenne multifaisceaux orientable par commutation comprenant un réflecteur focalisant l'énergie, un réseau de sources élémentaires situé dans la zone focale du réflecteur de manière à réaliser la synthèse du champ électromagnétique dans cette zone focale et une électronique comprenant une électronique de commande de phases et d'amplitudes, un étage d'amplification à m entrées et m sorties, et un commutateur. Cette antenne est reconfigurable de manière classique par le biais d'un réseau de formation de faisceau (BFN en anglais) placé avant l'étage d'amplification et un réseau de commutation placée après l'étage d'amplification. Ce BFN permet d'ajuster les phases et amplitudes des signaux des sources élémentaires avant amplification, et les sources contribuant à chaque faisceau sont sélectionnées par le réseau de commutation situé entre l'étage d'amplification et les sources élémentaires. Il s'agit donc d'une commutation à haut niveau (amplifié), qui sélectionne les signaux amplifiés qui seront effectivement fournis aux sources rayonnantes. A contrario, certains signaux amplifiés ne seront pas fournis aux sources rayonnantes, d'où une perte de rendement efficace de l'ensemble, car l'on aura amplifié des signaux qui ne contribueront pas aux champs rayonnés. L'invention permet de remédier ce problème.

Il est connu par le document EP-A-0 333 166 au nom de la Demanderesse une antenne à reconfiguration électronique en émission ayant essentiellement la même configuration de l'électronique de commande que le document précédent, et en particulier le réseau de commutation à haut niveau (30) qui effectue la sélection des sources rayonnantes contribuant à la formation des faisceaux. Le même problème se présente que dans le document précédent.

Les applications spatiales, qui nécessitent une déflexion électronique de l'onde rayonnante sur un large champ de vue, conduisent à des déviations angulaires de plusieurs largeurs de pinceau. En conséquence la possibilité de contrôler précisément la forme du diagramme de l'antenne est essentielle.

La configuration de ces grandes antennes doit aussi tenir compte de plusieurs aspects système :
- limitation en volume du satellite, liée à la nécessité pour une antenne de transmettre et de recevoir simultanément ;
- compatibilité d'un agencement mécanique aisé sur la plate-forme, et sur le lanceur avant et pendant le fonctionnement ;
- bon contrôle thermique ;
- multiplicité éventuelle des missions et des utilisateurs.

L'objet de l'invention est de réaliser une antenne orientable à commutation bas niveau permettant de résoudre ces différents problèmes qui puisse fonctionner avec une très bonne efficacité globale du sous système antenne + amplificateurs quel que soit le nombre d'utilisateurs ; nombre pouvant être faible, par exemple inférieur à cinq.

L'invention propose une antenne multifaisceaux orientable par commutation comprenant un réflecteur (10) focalisant l'énergie, un réseau (11) de sources élémentaires situé dans la zone focale du réflecteur de manière à réaliser la synthèse du champ électromagnétique dans cette zone focale, une électronique comprenant un étage d'amplification (16) à m entrées et m sorties, et au moins un commutateur, **caractérisé en ce que** la zone de couverture est réalisée par m spots correspondant chacun à un nombre défini de sources élémentaires actives, en ce que le commutateur est un commutateur bas niveau (Ci) placé avant les amplificateurs, en ce que le nombre de sorties du commutateur est le même que le nombre m d'entrées de l'étage d'amplification (16), et en ce que le nombre défini de sources qui réalisent le spot désiré est connecté exclusivement à une des sorties de l'étage d'amplification (16), de manière à ce qu'une entrée (Ei) soit reliée à l'une des m sorties.

Par rapport aux solutions mécaniques, l'invention présente l'avantage de ne pas nécessiter de mouvements de la source ou du réflecteur. Elle permet d'utiliser des focales faibles (antenne compacte), et d'assurer plusieurs liaisons simultanées.

Les avantages par rapport à une solution réseau à rayonnement direct sont les suivants :
- La performance de l'antenne n'est pas liée directement à la dimension totale du réseau ;
- L'implantation n'est pas obligatoirement sur la face terre du satellite.

Par rapport à une solution réseau imageur à simple réflecteur, la solution proposée présente les avantages suivants :
- la dimension hors tout de réseau est réduite ;
- l'efficacité antenne est améliorée.

Enfin, si on compare la solution proposée à une solution réseau imageur à double réflecteur, la compacité de l'antenne de l'invention est clairement mise en évidence.

Les caractéristiques et avantages de l'invention ressortiront d'ailleurs de la description qui va suivre, à titre d'exemple non limitatif, en référence aux figures annexées sur lesquelles :
- la figure 1 illustre schématiquement l'antenne à balayage selon l'invention ;
- la figure 2 illustre le fonctionnement de l'antenne selon l'invention ;
- la figure 3 illustre une première réalisation de l'électronique de l'antenne selon l'invention ;
- la figure 4 illustre un étage de l'électronique telle que représentée à la figure 3 ;
- la figure 5 illustre une seconde réalisation d'une électronique de l'antenne selon l'invention.

L'antenne de l'invention, représentée à la figure 1, comprend un réflecteur parabolique 10 excentré alimenté par un réseau plan 11 de sources situé au voisinage du foyer F du réflecteur, le réseau 12 représentant le réseau de sources virtuelles, correspondant à ce réseau 11.

La figure 2 donne un exemple de plusieurs répartitions en amplitude lors de déplacements selon deux directions OX et OY au niveau du réseau 11 de sources.

Les diamètres des disques portés sur la figure 2 représentent l'amplitude du signal reçu par les différentes sources du réseau.

L'efficacité pour capter ces différentes répartitions d'énergie, lorsque le capteur a une loi de répartition fixe, ne peut être optimale. Il en est de même pour la répartition en phase.

Ainsi si l'on déplace fictivement une source par rapport au foyer du réflecteur on dégrade le rendement de l'antenne.

Lorsque la couverture spécifiée est réalisée en utilisant plusieurs spots, la performance de directivité antenne est définie par le niveau de recouvrement des spots.

Ainsi l'antenne de l'invention est prévue pour un nombre m de spots, un nombre déterminé d'éléments rayonnants ou sources correspondant à chaque spot ; tous les éléments rayonnants, correspondant à un spot donné fonctionnant de manière non simultanée. Une réalisation d'une électronique d'une telle antenne selon l'invention, telle que représenté à la figure 3, comporte :
. un commutateur, ou "switch", bas niveau C1 permettant de relier l'entrée E à un des groupes d'éléments rayonnants correspondant à un spot SPi ;
. un étage d'amplification 16 à m entrées et m sorties comprenant un premier et un second coupleurs généralisés 17 et 18 disposés de part et d'autre de m amplificateurs 19 disposés en parallèle ; m filtres 20 étant disposés en sortie de ces amplificateurs 19.

Comme représenté à la figure 4, dans un exemple de réalisation à 16 entrées et 16 sorties (m=16), l'étage d'amplification 16 comprend un premier et un second coupleurs généralisés 17 et 18 respectivement formés d'une association de coupleurs hybrides 21 de part et d'autre d'amplificateurs 19, associés respectivement à un filtre 20, de telle façon que chaque entrée du premier coupleur 17 soit répartie sur tous les amplificateurs 19 et donc sur toutes les sorties des coupleurs hybrides du premier coupleur généralisé 18. Les amplificateurs 19 ont ainsi une puissance d'entrée constante et peuvent ainsi fonctionner à leur capacité nominale.

Dans cet étage d'amplification 16 un signal appliqué à la première entrée, par exemple, ressort amplifié sur la première sortie. Ainsi si un signal est appliqué à l'une des entrées de rang i par exemple, à la sortie correspondante (de rang i) le signal sera amplifié par tous les amplificateurs et aucune autre sortie ne recevra de signal : En effet un signal injecté à l'une des portes d'entrée d'un coupleur généralisé est divisé en n composantes d'amplitude égales, au niveau des n sorties, si et seulement si, aucun signal lui étant cohérent, est injecté à une autre entrée.

Ainsi on adresse une source, ou un groupe de sources correspondant à un spot, en partant de l'entrée E : Il y a donc routage d'énergie entre les deux. A un spot correspond l'entrée E à un moment déterminé : on réalise donc une désignation successive des différents spots SP1 à SPn.

Dans le cas de plusieurs utilisateurs on peut dédoubler les entrées en utilisant au moins un second commutateur Ci, la combinaison des signaux s'effectuant sur chaque entrée Ei de l'étage d'amplification 16, par l'intermédiaire de coupleurs connus de l'homme de l'art et non représentés.

Ainsi dans l'antenne selon l'invention la couverture à réaliser a été divisée en m zones. Pour chacune des m zones, un groupement de sources du réseau primaire de l'antenne, rayonne un faisceau SPi. Par principe chacune des sources contribue au rayonnement d'un seul faisceau SPi. Le niveau de recouvrement entre faisceaux, défini à la frontière des zones, fait l'objet de l'optimisation des coefficients d'excitation des sources.

Dans la pratique, ces coefficients définis en amplitude et en phase sont réalisés par un répartiteur fixe Ri.

L'antenne ainsi définie fait correspondre à une couverture donnée, m accès indépendants. Il s'en suit qu'un étage amplificateur, incluant des coupleurs généralisés à m entrées/sorties permet d'utiliser les m amplificateurs 19 de manière optimale (charge d'entrée constante) quel que soit le spot SPi considéré.

Ainsi un signal est rayonné dans une direction quelconque de la couverture par l'adressage dudit signal d'entrée de l'étage d'amplification 16 qui correspond à la zone contenant cette direction.

Les m amplificateurs 19 sont dimensionnés pour obtenir la puissance rayonnée requise. L'extension à un fonctionnement multi-utilisateurs (p utilisateurs) est réalisé grâce à un regroupement par couplage de p circuits de connexions Ci.

Ce regroupement se fait en utilisant des techniques bas niveau. Dans ce cas les amplificateurs sont dimensionnés en fonction de la somme des puissances à rayonner.

Il est bien entendu que la présente invention n'a été décrite et représentée qu'à titre d'exemple préférentiel et que l'on pourra remplacer ses éléments constitutifs par des éléments équivalents sans, pour autant, sortir du cadre de l'invention.

## Revendications

1. Antenne multifaisceaux orientable par commutation comprenant un réflecteur (10) focalisant l'énergie, un réseau (11) de sources élémentaires situé dans la zone focale du réflecteur de manière à réaliser la synthèse du champ électromagnétique dans cette zone focale, une électronique comprenant un étage d'amplification (16) à m entrées et m sorties, et au moins un commutateur, **caractérisé en ce que** la zone de couverture est réalisée par m spots correspondant chacun à un nombre défini de sources élémentaires actives, en ce que le commutateur est un commutateur bas niveau (Ci) placé avant les amplificateurs, en ce que le nombre de sorties du commutateur est le même que le nombre m d'entrées de l'étage d'amplification (16), et en ce que le nombre défini de sources qui réalisent le spot désiré est connecté exclusivement à une des sorties de l'étage d'amplification (16), de manière à ce qu'une entrée (Ei) soit reliée à l'une des m sorties.

2. Antenne selon la revendication 1, caractérisée en ce que l'étage d'amplification (16) comprend un premier et un second coupleurs généralisés (17 et 18) disposés de part et d'autre de m amplificateurs (19) en parallèle, un filtre (20) étant associé en série à chaque amplificateur (19).

3. Antenne selon la revendication 2, caractérisée en ce que le premier et le second coupleurs généralisés (17 et 18) sont respectivement formés d'une association de coupleurs hybrides (21) de telle façon que chaque entrée du premier coupleur (17) soit répartie sur tous les amplificateurs (19) et donc sur toutes les sorties des coupleurs hybrides du premier coupleur généralisé (17), le second coupleur généralisé (18) ayant une structure inverse de celle du premier.

## Patentansprüche

1. Durch Umschaltung ausrichtbare Mehrkeulenantenne, die einen die Energie fokussierenden Reflektor (10), ein Netz (11) von in der Brennzone des Reflektors liegenden Elementarquellen, um die Synthese des elektromagnetischen Felds in dieser Brennzone zu bewirken, eine Elektronik, die eine Verstärkungsstufe (16) mit m Eingängen und m Ausgängen besitzt, und mindestens einen Schalter aufweist, dadurch gekennzeichnet, daß die Überdekkungszone mittels m Spots realisiert wird, die je einer definierten Anzahl von aktiven Elementarquellen entsprechen, daß der Schalter ein Schalter auf niedrigem Pegel (Ci) ist, der vor den Verstärkern liegt, daß die Anzahl der Ausgänge des Schalters die gleiche wie die Anzahl (m) von Eingängen der Verstärkungsstufe (16) ist und daß die definierte Anzahl von Quellen, die den gewünschten Spot realisieren, ausschließlich mit einem der Ausgänge der Verstärkungsstufe (16) verbunden ist, so daß ein Eingang (Ei) mit einem der m Ausgänge verbunden ist.

2. Antenne nach Anspruch 1, dadurch gekennzeichnet, daß die Verstärkungsstufe (16) einen ersten und einen zweiten generalisierten Koppler (17 und 18) aufweist, die zu beiden Seiten von m parallel angeordneten Verstärkern (19) liegen, wobei ein Filter (20) in Reihe mit jedem Verstärker (19) angeordnet ist.

3. Antenne nach Anspruch 2, dadurch gekennzeichnet, daß der erste und der zweite generalisierte Koppler (17 und 18) je aus einer Gruppe von Hybridkopplern (21) bestehen, derart, daß jeder Eingang des ersten Kopplers (17) auf alle Verstärker (19) verteilt ist und damit auf alle Ausgänge der Hybridkoppler des ersten generalisierten Kopplers (17), während der zweite generalisierte Koppler (18) eine zum ersten inverse Struktur besitzt.

## Claims

1. Multibeam antenna reconfigurable by low-level switching comprising a reflector (10) adapted to focus the energy, an array (11) of elementary sources in the focal area of the reflector adapted to synthesise the electromagnetic field in this focal area and electronic circuitry comprising an amplifier stage (16) with m inputs and m outputs and at least one switch, characterised in that the coverage area is implemented by means of m spot beams each corresponding to a defined number of active elementary sources, in that the switch is a low-level switch (Ci) on the input side of the amplifiers, in that the number of switch outputs is the same as the number m of inputs of the amplifier stage (16), and in that the defined number of sources which implement the required spot beam is connected exclusively to one output of the amplifier stage (16) so that an input (Ei) is connected to one of the m outputs.

2. Antenna according to claim 1 characterised in that the amplifier stage (16) comprises first and second generalised couplers (17 and 18) on respective sides of m amplifiers (19) in parallel, a respective filter (20) being connected in series with each amplifier (19).

3. Antenna according to claim 2 characterised in that the first and second generalised couplers (17 and 18) are respectively formed by a combination of hybrid couplers (21) so that each input of the first coupler (17) is distributed to all the amplifiers (19) and therefore to all outputs of the hybrid couplers of the first generalised coupler (17), the second generalised coupler (18) having a structure inverted relative to that of the first.
